# EUROPÄISCHE PATENTANMELDUNG

(11) **EP 0 023 252 A1**
(43) Veröffentlichungstag der Anmeldung: **04.02.1981**
(21) Anmeldenummer: 80103069.3
(22) Anmeldetag: 03.06.1980
(51) Int. Cl.: B04B 1/12, B04B 7/08

(54) **Separator**

(30) Priorität: 27.07.1979 DE 2930526
(71) Anmelder: Klöckner-Humboldt-Deutz Aktiengesellschaft, D-51149 Köln (DE)
(72) Erfinder: Epper Wolfgang, D-5010 Bergheim (DE); Heckmann, Wolfgang, D-5060 Bergisch Gladbach 2 (DE)
(74) Vertreter: Beisner, Klaus (DE)

(57) **Zusammenfassung**

Bei einem Separator, dessen Zentrifugentrommel aus zwei miteinander rotationssymmetrisch verbundenen, insbesondere konischen Teilen (1,23) besteht, bilden die konischen Teile (1, 3) im Bereich ihres größeren Durchmessers einen veränderlichen Ringspalt (4) für den Außlaß der Feststoffe.

Um die rotationssymmetrischen Teile (1,2,3) der Zentrifugentrommel in besonders einfacher, raum- und kostensparender Weise miteinander zu verbinden, sind dieZentrifugentrommelteile (1, 2, 3) durch Bolzen (9) miteinander verbunden, die im peripheren Bereich in Umfangsrichtung gleichmäßig verteilt angeordnet sind.

## Beschreibung

Die Erfindung bezieht sich auf einen Separator, dessen Zentrifugentrommel aus zwei miteinander rotationssymmetrisch verbundenen, insbesondere konischen Teilen besteht, die im Bereich ihres größeren Durchmessers einen veränderlichen Ringspalt für den Auslass der Feststoffe bilden.

Ein Separator dieser Bauart ist beispielsweise aus der US-Patentschrift 3,823,868 bekannt. Bei diesem bekannten Separator sind Ober- und Unterteil der Zentrifugentrommel durch eine zentral angeordnete Tragsäule miteinander verbunden, an die im unteren Bereich die Antriebswelle angreift. Eine derartige, Ober-und Unterteil der Zentrifugentrommel verbindende Tragsäule ist im konstruktiven Aufbau verhältnismäßig kompliziert in Bezug auf die Befestigung der Trommeloberteile. Darüber hinaus treten im Betrieb dieses bekannten Separators an dem an der zentralenTragsäule befestigten Oberteil hohe Randspannungen auf, die zu einer elastischen Verformung des Oberteils führen. Aus diesem Grunde läßt sich dieses bekannte Konstruktionsprinzip nicht bei Separatoren mit verhältnismäßig großem Durchmesser anwenden, insbesondere dann nicht, wenn zur Erreichung eines guten Trennwirkungsgrades dazu auch noch hohe Drehzahlen gefordert werden. Ein weiterer Nachteil dieser bekannten Tragsäule besteht darin, daß sie einen verhältnismäßig großen Raum einnimmt und dadurch den Tellerraum für die zu trennenden Medien erheblich reduziert.

Die Aufgabe der Erfindung besteht darin, die rotationssymmetrischen Teile der Zentrifugentrommel in besonders einfacher, raum- und kostensparender Weise miteinander zu verbinden. Diese Aufgabe wird dadurch gelöst, daß die Zentrifugentrommelteile durch Bolzen miteinander verbunden sind, die im peripheren Bereich gleichmäßig in Umfangsrichtung verteilt angeordnet sind. Auf diese Weise kann sehr vorteilhaft eine zentrale Verbindungssäule zwischen dem Ober- und Unterteil der Zentrifugentrommel entfallen, da die im Betrieb auftretenden Kräfte von den im peripheren Bereich gleichmäßig in Umfangsrichtung verteilten Bolzen aufgenommen werden. Diese erfindungsgemäßen Bolzen werden aufgrund ihrer außermittigen Anordnung im Betrieb des Separators praktisch nur auf Zug beansprucht und sie können daher, insbesondere bei Verwendung von hochwertigem Material, in Bezug auf ihren Duchmesser verhältnismäßig klein dimensioniert werden. Die Bolzen gemäß der Erfindung führen daher im Vergleich zu bekannten Separatoren mit zentraler Verbindungssäule zu keiner nennenswerten Reduzierung des Trennraumes im Separator, und sie können darüber hinaus auch besonders vorteilhaft bei Separatoren mit großen Durchmessern angewandt werden. Ein weiterer Vorteil dieser erfindungsgemäßen Bolzen besteht darin, daß sie im Vergleich zu den bisherigen bekannten Verbindungskonstruktionen mit wesentlich geringerem Material- und Kostenaufwand hergestellt werden können, und das Lösen und Verbinden der Zentrifugentrommelteile erheblich vereinfachen.

Es sind zwar auch Separatoren bekannt, bei denen Ober-und Unterteil der Zentrifugentrommel durch eine Ringmutter miteinander verbunden werden. Eine derartige Konstruktion ermöglicht nur die Anordnung von einzelnen Austragsschlitzen im Bereich des größten Durchmessers. Ein solcher Separator ist daher in verfahrens- bzw. wirkungstechnischer Hinsicht wesentlich ungünstiger als ein Separator mit einem ringsum offenen Austragsschlitz (Ringspalt). Darüber hinaus ist hierbei die Anfertigung der verhältnismäßig großen Ringmutter nicht nur kostenaufwendig, sondern auch die Montage und Demontage der Zentrifugentrommel ist schwierig und nur mit besonderen Werkzeugen zu bewerkstelligen.

In weiterer Ausgestaltung der Erfindung sind die Bolzen im Bereich der resultierenden Axialkraft angeordnet. Auf diese Weise wird sehr vorteilhaft eine besonders gleichmäßige Aufteilung der im Betrieb des Separators auftretenden Kräfte auf die einzelnen Bolzen erreicht.

Weitere Einzelheiten, Merkmale und Vorteile der Erfindung ergeben sich aus der nachfolgenden Erläuterung eines in der Zeichnung schematisch im Längsschnitt dargestellten Ausführungsbeispieles.

Bei dem in der Zeichnung dargestellten Separator besteht die Zentrifugentrommel aus einem Unterteil 1 sowie einem konischen Oberteil 2. Mit dem Oberteil 2 ist ein konischer Ringteil 3 verbunden, der mit dem Unterteil 1 der Zentrifugentrommel einen Ringspalt 4 bildet. Im Unterteil 1 der Zentrifugentrommel ist im Mantelbereich eine an sich bekannte ringkolbenartige Verstelleinrichtung 5 vorgesehen, mit deren Hilfe der Ringspalt 4 geöffnet oder geschlossen wird. Ferner greift zentral am Unterteil 1 eine Antriebswelle 6 an, die mit einer in der Zeichnung .nicht näher dargestellten Antriebsvorrichtung in Verbindung steht. Zentral von oben ist ein Zulaufrohr 7 für die Trennmedien mit daran befestigtem Tellerpaket 8 eingeführt, das mit Abstand oberhalb des Bodens des Unterteils 1 endet. Das Zulaufrohr 7 mit dem Tellerpaket 8 ist hierbei mit dem Oberteil 2 der Zentrifugentrommel lösbar verbunden.

Gemäß der Erfindung sind die Zentrifugentrommelteile, nämlich das Unterteil 1, Oberteil 2 und Ringteil 3 miteinander durch Bolzen 9 verbunden,die in ihrem oberen Bereich mit einem Gewinde 10 und einer entsprechenden Schraubenmutter 11 versehen sind. Diese Bolzen 9 sind sehr vorteilhaft im peripheren Bereich gleichmäßig in Umfangsrichtung verteilt angeordnet, und zwar im Bereich der resultierenden Axialkraft, die im Fliehkraftfeld zwischen dem Innenradius des Trennmediums und dem Außenradius der Zentrifugentrommel liegt. Auf diese Weise wird sehr vorteilhaft eine besonders gleichmäßige Übertragung der im Betrieb des Separators auftretenden Zugkräfte auf die einzelnen Bolzen 9 bewirkt. Die aus hochwertigem Werkstoff bestehenden Bolzen 9 können daher einen verhältnismäßig kleinen Durchmesser aufweisen, so daß durch sie keine nennenswerte volumetrische Reduzierung des Trennraumes erfolgt. Die Bolzen 9 können ferner sehr vorteilhaft mit dem Unterteil 1 der Zentrifugentrommel durch Preßsitz fest verbunden werden, wodurch sich für die Montage oder auch Demontage des Oberteils 2 eine erhebliche Vereinfachung ergibt. Hierzu brauchen nämlich nur die Schraubenmuttern 11 abgeschraubt werden und das Oberteil 2 der Zentrifugentrommel kann in einfacher Weise mit dem daran befestigten Zulaufrohr 7 und Tellerpaket 8 nach oben hin herausgezogen und ebenso von oben wieder eingesetzt werden. Diese sehr einfache Montage und Demontage des Oberteils 2 der Zentrifugentrommel wird durch die über den äußeren Rand des Tellerpaketes 8 hinausgehende, zwischen dem Oberteil 2 und dem Ringteil 3 liegende Trennfuge 12 erreicht.

Die Zufuhr der zu trennenden Medien, zum Beispiel eines Feststoff-Flüssigkeitsgemisches, erfolgt in an sich bekannter Weise in Pfeilrichtung 13 von oben durch das zentrale Zulaufrohr 7 in den Trennraum der Zentrifugentrommel, während der Austrag der festen Phase durch den Ringspalt 4 in Pfeilrichtung 14 und die flüssige Phase in Pfeilrichtung 15 nach oben hin erfolgt. Die konstruktive Ausbildung des Separators gemäß der Erfindung bringt im Vergleich zu bekannten Separatoren nicht nur eine erhebliche Vereinfachung hinsichtlich des konstruktiven Aufbaus und der Wartung mit sich, sondern sie ermöglicht auch - unter Beibehaltung der zur Erreichung eines optimalen Trennwirkungsgrades erforderlichen hohen Drehzahlen - den Bau von Separatoren mit bedeutend größerem Durchmesser bzw. Trennraumvolumen und entsprechend höherer Durchsatzleistung als dies bisher der Fall war.

## Patentansprüche

1. Separator, dessen Zentrifugentrommel aus wenigstens zwei miteinander rotationssymmetrisch verbundenen, insbesondere konischen Teilen besteht, die im Bereich ihres größeren Durchmessers einen veränderlichen Ringspalt für den Auslaß von separierten Feststoffen bilden, dadurch gekennzeichnet, daß die Zentrifugentrommelteile (1, 2, 3) durch Bolzen (9) miteinander verbunden sind, die im peripheren Bereich gleichmäßig in Umfangsrichtung verteilt angeordnet sind.

2. Separator nach Anspruch 1, dadurch gekennzeichnet, daß die Bolzen (9) im Bereich der resultierenden Axialkraft angeordnet sind.
